# FASCICULE DE BREVET EUROPEEN

(11) **EP 1 390 940 B1**
(45) Date de publication et mention de la délivrance du brevet: **15.09.2004**
(21) Numéro de dépôt: 02704826.3
(22) Date de dépôt: 14.02.2002
(51) Int. Cl.: G09G 3/28

(54) **PROCEDE DE PILOTAGE D'UN PANNEAU DE VISUALISATION A PLASMA DE TYPE COPLANAIRE A L'AIDE DE TRAINS D'IMPULSIONS A FREQUENCE SUFFISAMMENT ELEVEE POUR OBTENIR LA STABILISATION DES DECHARGES**
ANSTEUERVERFAHREN EINER KOPLANAREN PLASMAANZEIGETAFEL MIT HOCHFREQUENTEN IMPULSFOLGEN ZUR STABILISIERUNG DER ENTLADUNGEN
DISPLAY METHOD FOR A COPLANAR PLASMA DISPLAY PANEL USING A PULSE TRAIN WITH SUFFICIENTLY HIGH FREQUENCY TO STABILISE THE DISCHARGES

(30) Priorité: 15.02.2001 FR 0102043
(43) Date de publication de la demande: 25.02.2004
(73) Titulaire: Thomson Plasma, 92100 Boulogne-Billancourt (FR)
(72) Inventeur: TESSIER, Laurent, F-38600 Fontaine (FR)
(74) Mandataire: Browaeys, Jean-Philippe
(86) Numéro de dépôt international: PCT/FR2002/000561
(87) Numéro de publication internationale: WO 2002/065441

(56) Documents cités:
- US-A- 5 162 701
- US-A- 5 233 272
- PATENT ABSTRACTS OF JAPAN vol. 2000, no. 05, 14 septembre 2000 (2000-09-14) & JP 2000 047632 A (LG ELECTRONICS INC), 18 février 2000 (2000-02-18) cité dans la demande
- PATENT ABSTRACTS OF JAPAN vol. 2000, no. 09, 13 octobre 2000 (2000-10-13) & JP 2000 173482 A (LG ELECTRONICS INC), 23 juin 2000 (2000-06-23) cité dans la demande
- PATENT ABSTRACTS OF JAPAN vol. 1998, no. 11, 30 septembre 1998 (1998-09-30) & JP 10 171399 A (HITACHI LTD), 26 juin 1998 (1998-06-26) cité dans la demande

## Description

L'invention concerne une méthode d'adressage et de pilotage de panneau de visualisation à plasma.

Le document JP 10-171399 (HITACHI) décrit un panneau à plasma de type coplanaire comprenant :
- une dalle arrière dotée d'un premier réseau d'électrodes,
- une dalle avant, parallèle à la première, dotée d'un second réseau de paires d'électrodes orthogonales aux électrodes du premier réseau, les électrodes de chaque paire ménageant entre elles des espaces de décharge positionnés aux croisements des électrodes du premier réseau et des paires d'électrodes du second réseau.

L'adressage et le pilotage d'un panneau de visualisation à plasma de ce type comprennent généralement les étapes suivantes :
- activation d'une décharge dans chacune des zones de croisement à activer, par application, au moins, d'une impulsion de tension d'adressage entre l'électrode de la dalle arrière et une électrode de la dalle avant qui se croisent dans cette zone,
- ré-activation d'une série de décharges dans cette zone par application d'une série d'impulsions de tension de maintien entre la même électrode de la dalle avant et l'électrode appariée de cette même dalle.

Selon ce procédé, la décharge d'adressage s'étend essentiellement perpendiculairement aux dalles, dans l'espace, rempli de gaz de décharge, qui sépare les dalles ; les décharges de maintien s'étendent, au contraire, essentiellement parallèlement aux dalles, le long de la dalle avant.

Selon ce procédé classique, la fréquence instantanée des impulsions de maintien est généralement de l'ordre de 100 à 300 kHz et conditionne la luminosité du panneau ; le maintien est qualifié de « positif » si les deux électrodes de la paire ont toujours un potentiel positif ou nul par rapport aux électrodes d'adressage, de « négatif » dans le cas contraire, de « bipolaire » dans le cas où ce potentiel est alternativement positif et négatif (les signaux de maintien des électrodes d'une même paire sont alors décalés d'une demi-phase).

Les impulsions d'adressage peuvent être regroupées par groupes de lignes et sont alors également très rapprochées les unes des autres.

Pour l'adressage et le pilotage d'un panneau de ce type, le document JP 10-171399 (HITACHI) propose d'utiliser, en outre, des impulsions de très haute fréquence, largement supérieure à 10 MHz.

Si, comme indiqué à la figure 3 de ce document, le premier réseau d'électrodes comprend des électrodes A₁, A₂, ..., A₆, et si le deuxième réseau comprend des paires (X, Y₁), (X, Y₂), ..., (X, Yₙ), en se reportant maintenant à la figure 1 de ce document, l'adressage et le pilotage du panneau coplanaire de visualisation à plasma comprennent alors les étapes suivantes :
- adressage ou écriture (phase IV) lors de l'impulsion de tension d'adressage résultant de la différence entre le signal 107 appliqué à l'électrode Yₘ et le signal 108 appliqué à l'électrode A,
- maintien bipolaire par application de signaux 101 générant des impulsions classiques « basse fréquence » de tension de maintien entre l'électrode Yₘ et l'électrode appariée X,
- selon l'invention présentée dans ce document, pendant cette phase de maintien, du côté de celle des électrodes Yₘ ou X qui sert de cathode, on applique en outre un signal dit « RF » de très haute fréquence 100 ; l'application de ce signal correspond ici à l'étape VII de maintien.

Selon ce document, l'application d'un signal de très haute fréquence a pour but, une fois les charges formées entre les électrodes à l'issue d'une décharge classique de maintien, d'empêcher les charges ioniques d'atteindre la cathode, et d'obtenir la vibration des charges ioniques entre les électrodes comme schématisé à la figure 4-VII de ce document ; en se référant à la figure 5, ce document enseigne :
- qu'il convient de commencer à appliquer le signal RF 100 avant que la décharge de maintien classique correspondant à l'impulsion 101 n'ait conduit à l'inversion complète des charges sur la couche diélectrique qui recouvre les électrodes ; ainsi, il convient que le temps t_{d} qui sépare le front d'impulsion 101 du premier front des signaux RF soit largement inférieur au temps cumulé de la décharge de maintien et de l'inversion complète des charges ;
- qu'il convient que la demi-période t_{w} du signal RF 100 soit suffisamment courte pour que les charges ioniques n'aient pas le temps de rejoindre la cathode au cours d'une demi-période ; cette condition conduit généralement à des fréquences très élevées difficiles à mettre en oeuvre.

Selon ce document, dans ces conditions, on obtient une décharge stabilisée par le signal RF qui émet de la lumière avec un rendement lumineux très supérieur à celui qu'on obtient avec des décharges classiques de plus basse fréquence.

A titre d'exemple, selon ce document, quand la distance qui sépare deux électrodes de maintien à l'endroit de la décharge est de l'ordre de 100 µm, quand le gaz de décharge est un mélange Ne-Xe à une pression de 0,4 10⁵ Pa, les conditions ci-dessus s'énoncent comme suit : t_{d} < 1 µs environ ; t_{w} < 0,1 µs environ, ce qui correspond à des fréquences supérieures à 20 MHz.

Selon ce document, dans le procédé de pilotage du panneau de visualisation à plasma, chaque étape de maintien comprend une succession de décharges de maintien classiques et de décharges stabilisées :
- une première décharge, générée par une impulsion classique de maintien, destinée à créer des charges ioniques dans la zone activée,
- une décharge stabilisée, générée par un train d'impulsions à haute fréquence adaptée pour stabiliser les charges ioniques crées dans la zone activée.

Ainsi, la décharge de maintien sert à activer ou à « allumer » la décharge stabilisée.

L'utilisation de fréquences élevées pose des problèmes électroniques importants qui limitent l'utilisation de ce procédé pour le pilotage de panneaux de visualisation à plasma ; pour obtenir des décharges stabilisées à plus basse fréquence, il convient d'augmenter la distance qui sépare les électrodes X et les électrodes Y de chaque paire, mais la tension requise pour obtenir la décharge de maintien classique augmente alors, ce qui présente d'autres inconvénients.

Plus précisément :
- pour appliquer le signal « basse fréquence » de maintien classique qui sert à l'amorçage d'une décharge avant application du signal « haute fréquence », on a intérêt à utiliser des électrodes suffisamment rapprochées pour limiter la tension nécessaire à l'amorçage,
- pour appliquer le signal « haute fréquence », on a intérêt à utiliser des électrodes suffisamment éloignées de manière à empêcher les ions d'atteindre l'une des électrodes pendant la durée d'une alternance et obtenir ainsi l'effet de stabilisation recherché pour une fréquence qui ne soit pas trop élevée.

Le document US 5233272, notamment la figure 2, décrit un panneau à plasma s'apparentant à un panneau coplanaire, comprenant, pour chaque espace de décharge, une anode 40 et une électrode auxiliaire 50 qui sont coplanaires et portées par la même dalle, et une cathode 60 portée par l'autre dalle ; contrairement aux panneaux coplanaires classiques qui sont à effet mémoire durable, aucune couche diélectrique ne sépare les électrodes, de sorte qu'il ne permet d'obtenir qu'un pseudo-effet mémoire de courte durée, c'est à dire un effet mémoire de conditionnement par la décharge précédente ou par une source adjacente de particules primaires ; dans le pilotage d'un tel panneau, selon ce document, on applique entre l'anode et la cathode des impulsions d'amplitude suffisante pour obtenir une succession de décharges ; pendant l'application de ces impulsions comparables à des impulsions de maintien, on applique, entre les électrodes coplanaires 40 et 50, des impulsions de plus haute fréquence pour perturber les mouvements des ions et les faire diffuser entre les électrodes (colonne 2, lignes 20-21 et 40-41 ; colonne 3, lignes 38-39 et 57-58) ; cette perturbation ne conduit qu'à l'allongement du trajet des ions entre les électrodes (colonne 3, ligne 66 à colonne 4, ligne 4), et non à la stabilisation de ces ions comme dans le document JP 10-171399 ; l'application des impulsions de plus haute fréquence a ici pour but d'améliorer l'effet mémoire de courte durée et d'abaisser l'amplitude d'impulsion nécessaire pour obtenir des décharges (colonne 5) ; selon ce document (notamment « table » colonne 4) et les figures, pour obtenir l'effet recherché, il importe donc que la distance séparant les électrodes entre lesquelles on applique le signal de plus haute fréquence (ici l'anode et l'électrode auxiliaire) soit inférieure à la distance séparant les électrodes entre lesquelles on applique le signal classique de type maintien ; cette disposition est à l'opposé de celle qui vient d'être décrite concernant le document JP 10-171399 quand on souhaite obtenir la stabilisation des décharges dans un panneau à plasma à effet mémoire durable.

Les documents JP 11-273576, JP2000-047631, JP2000-047632 et JP2000-173482 décrivent des structures de panneaux à plasma spécialement adaptées pour l'obtention de décharges stabilisées à l'aide de trains d'impulsions à haute fréquence ; mais l'utilisation de structures de panneaux spécifiques pose d'autres problèmes de coûts.

L'invention a pour but d'éviter les inconvénients précités, en proposant d'utiliser un panneau coplanaire classique d'une manière différente de celle proposée dans le document JP 10-171399, de manière à pouvoir stabiliser les décharges à des fréquences plus basses, sans devoir augmenter la tension requise pour l'allumage des décharges stabilisées.

A cet effet, l'invention a pour objet un procédé de pilotage d'un panneau de visualisation à plasma de type coplanaire comprenant :
- une première dalle dotée au moins d'un premier réseau d'électrodes,
- une deuxième dalle, parallèle à la première, dotée au moins d'un second réseau de paires d'électrodes dont la direction générale est approximativement orthogonale à celle des électrodes du premier réseau, les électrodes de chaque paire ménageant entre elles des zones de décharge positionnées aux croisements des électrodes du premier réseau et des paires d'électrodes du second réseau,
ledit procédé comprenant :
- l'application d'au moins une série d'impulsions de tension de maintien de manière à générer des décharges de maintien dans chacune des zones de croisement dans lesquelles on souhaite maintenir une décharge, et
- après au moins une desdites impulsions générant une décharge de maintien, l'application, entre les deux électrodes d'une paire croisant ladite zone, d'un train d'impulsions à une fréquence suffisamment élevée pour obtenir la stabilisation de ladite décharge,
caractérisé en ce que :
- les dites impulsions de tension de maintien sont appliquées entre l'une des électrodes de ladite paire et l'électrode de la première dalle croisant ladite zone,
- au niveau de chaque zone de décharge du panneau, la distance séparant les électrodes d'une paire est supérieure à la distance séparant l'électrode de la première dalle croisant ladite zone et l'électrode de ladite paire entre lesquelles on applique les dites impulsions de tension de maintien.

Généralement, la première dalle est une dalle « arrière » et la deuxième dalle est une dalle « avant » orientée vers l'observateur des images à visualiser ; les zones de croisement des électrodes forment les cellules de décharge du panneau, qui peuvent être pilotées, activées ou non, indépendamment les unes des autres, selon les impulsions de tensions appliquées aux électrodes.

Comme les impulsions de tension de maintien ne sont pas appliquées entre les mêmes électrodes que les trains d'impulsions de stabilisation de décharge, on peut augmenter la distance entre les électrodes de stabilisation de la dalle avant sans affecter la tension nécessaire au maintien ; ainsi, on utilise une structure coplanaire classique, mais, contrairement à l'art antérieur :
- les impulsions de maintien sont appliquées entre des électrodes de la première dalle et des électrodes de la deuxième dalle ; de préférence, on choisit d'espacer les dalles de manière à pouvoir utiliser des tensions de maintien et des composants électroniques classiques ; l'espacement est alors généralement compris entre 100 et 150 µm ; si chaque dalle est dotée d'une couche diélectrique d'une épaisseur de 40 µm, la distance séparant le réseau d'électrodes de la première dalle du réseau de paires d'électrodes de la deuxième dalle est alors comprise entre 180 et 230 µm ; une distance aussi faible que 90 µm pourrait, à la limite, être envisagée entre ces électrodes ;
- la distance séparant les électrodes d'une paire de la deuxième dalle est supérieure à la distance séparant l'électrode de la première dalle et l'électrode de la deuxième dalle entre lesquelles on applique les impulsions de maintien ; ainsi, le gap entre les électrodes coplanaires, ou distance séparant les électrodes appariées, est beaucoup plus élevé que dans l'art antérieur de manière à pouvoir stabiliser les décharges à l'aide de trains d'impulsions de plus basse fréquence que dans l'art antérieur ; un gap supérieur à 500 µm peut même être envisagé.

L'invention peut également présenter une ou plusieurs des caractéristiques suivantes :
- le deuxième réseau de paires d'électrodes est recouvert d'une couche diélectrique ; on obtient ainsi l'effet mémoire classique des panneaux coplanaires.
- ladite première dalle est recouverte d'une couche mince de protection et d'émission d'électrons secondaires et dotée de couches de luminophores positionnées pour absorber le rayonnement ultraviolet provenant des décharges et pour émettre un rayonnement visible au travers de la dalle orientée vers l'avant dudit panneau et ces couches présentent des épargnes au niveau des zones de croisement des électrodes de manière à découvrir au niveau de cette épargne la surface de ladite couche mince sous-jacente de protection.
   Dans le cas où la première dalle est la dalle arrière, au niveau de chaque zone de croisement ou de chaque cellule, la dalle arrière et, le cas échéant, les parois des barrières qui séparent ces zones, sont dotés de luminophores de différentes couleur d'émission, rouge, vert et bleu ; contrairement à l'art antérieur, les décharges de maintien sont amorcées entre la dalle avant et la dalle arrière ; pour faciliter l'amorçage au niveau de la dalle arrière, il convient que, au pied des décharges, la surface de la dalle soit en matériau susceptible d'émettre des électrons secondaires sous impact ionique, comme la magnésie (MgO) ; à cet effet, on enlève dans ces zones la couche de luminophores de manière à laisser apparaître la couche mince sous-jacente à base de MgO.
- avant l'application de séries d'impulsions de tension de maintien, l'application d'une impulsion de tension d'adressage entre l'une des électrodes de ladite paire et ladite électrode de la première dalle de manière à produire une décharge d'adressage dans ladite zone.
   On peut donc utiliser des méthodes d'adressage classiques de l'art antérieur, qu'il s'agisse de méthodes où toutes les lignes du panneau sont adressées avant la première impulsion de maintien (méthodes dites « ADS » ou « ADM »), ou d'autres méthodes d'adressage bien connues de l'homme du métier.
- de préférence, la distance séparant l'électrode de la première dalle et l'électrode de la deuxième dalle entre lesquelles on applique les impulsions de maintien est inférieure à 250 µm ; en outre, la distance séparant les électrodes d'une même paire au niveau des croisements est alors de préférence supérieure ou égale à 250 µm ; de préférence, la fréquence de trains d'impulsions de stabilisation de la décharge est inférieure à 150 MHz, voire même inférieure ou égale à 60 MHz.
- l'application dudit train d'impulsions est réalisée après chacune des impulsions de maintien de ladite série, ou, au contraire, est maintenue en continu pendant le déroulement de ladite série d'impulsions de maintien ; cette dernière disposition permet avantageusement de stabiliser le maximum d'ions générés par les décharges de maintien, ce qui permet d'augmenter encore le rendement lumineux du panneau ; elle permet également de limiter les pertes électriques par commutation du circuit de puissance de haute fréquence.

L'invention a également pour objet un panneau de visualisation à plasma de type coplanaire destiné à appliquer le procédé de pilotage selon l'invention, comprenant :
- une première dalle dotée au moins d'un premier réseau d'électrodes,
- une deuxième dalle, parallèle à la première, dotée au moins d'un second réseau de paires d'électrodes dont la direction générale est approximativement orthogonale à celle des électrodes du premier réseau, les électrodes de chaque paire ménageant entre elles des zones de décharge positionnées aux croisements des électrodes du premier réseau et des paires d'électrodes du second réseau, caractérisé en ce que, au niveau de chaque zone de décharge, la distance séparant les électrodes d'une paire est supérieure à la distance séparant l'électrode de la première dalle croisant ladite zone et l'une quelconque des électrodes de ladite paire (X, Y).

C'est entre l'une de ces électrodes de la paire et cette électrode de la première dalle qu'on applique les impulsions de tension de maintien du procédé selon l'invention.

L'invention peut également présenter une ou plusieurs des caractéristiques suivantes :
- la distance entre le premier réseau d'électrodes et le deuxième réseau de paires d'électrodes est inférieure à 250 µm et la distance séparant les électrodes d'une même paire au niveau des croisements est supérieure ou égale à 250 µm ;
- le deuxième réseau de paires d'électrodes est recouvert d'une couche diélectrique, elle-même généralement recouverte d'une couche de protection ;
- ladite première dalle est recouverte d'une couche mince de protection et d'émission d'électrons secondaires et dotée de couches de luminophores positionnées pour absorber le rayonnement ultraviolet provenant des décharges et pour émettre un rayonnement visible au travers de la dalle orientée vers l'avant dudit panneau et ces couches présentent des épargnes au niveau des zones de croisement des électrodes de manière à découvrir au niveau de cette épargne la surface de ladite couche mince sous-jacente de protection.

L'invention sera mieux comprise à la lecture de la description qui va suivre, donnée à titre d'exemple non limitatif, et en référence aux figures annexées sur lesquelles :
- les figures 1 et 2 représentent schématiquement un mode de réalisation d'un ensemble de trois zones adjacentes de décharge d'un panneau coplanaire de visualisation qui peut être avantageusement utilisé pour la mise en oeuvre de l'invention, la figure 1 en vue de dessus, la figure 2 en coupe transversale,
- la figure 3 représente une vue en coupe longitudinale d'une zone de décharge de l'ensemble représenté aux figures 1 et 2, illustrant l'étalement des décharges (flèches) selon un mode de réalisation de l'invention,
- la figure 4 représente, selon un mode de réalisation de l'invention, un chronogramme des tensions appliquées aux différentes électrodes du panneau représenté aux figures 1, 2 et 3.

Selon un mode de réalisation préférentiel, en référence aux figures 1 et 2, le panneau coplanaire utilisé pour la mise en oeuvre de l'invention comprend :
- une dalle arrière (non représentée) dotée d'un réseau d'électrodes A, revêtu d'une couche diélectrique 1, dotée d'un réseau de barrières 21, 22 ;
- une dalle avant (non représentée) dotée d'un réseau de paires d'électrodes X, Y, revêtu d'une couche diélectrique 3 ;

La direction générale des électrodes X, Y de la dalle avant est orthogonale à celle des électrodes A de la dalle arrière.

Les couches diélectriques 1, 3 sont elles-mêmes revêtues d'une très fine couche de protection et d'émission électronique secondaire, ici à base de MgO (non représentée).

Le réseau de barrières est formé ici de parois 21 s'étendant parallèlement aux électrodes A de la dalle arrière et de parois 22 s'étendant parallèlement aux électrodes X, Y de la dalle avant, de manière à délimiter des zones de décharges 4R, 4G, 4B aux croisements des électrodes A d'une part, et des électrodes appariées X et Y d'autre part.

Les sommets des barrières de la dalle arrière supportent la dalle avant.

Les parois des barrières et la couche diélectrique 1 de la dalle arrière sont recouvertes de couches de luminophores 5R, 5G, 5B, susceptibles d'émettre respectivement dans le rouge, le vert et le bleu, sous l'excitation de rayonnements ultraviolets provenant de décharges localisées respectivement dans les zones 4R, 4G, 4B ; l'ensemble de trois zones adjacentes de décharge représenté aux figures 1 et 2 correspond donc à un élément d'image ou pixel du panneau de visualisation d'images pour la mise en oeuvre de l'invention.

Les électrodes A de la dalle arrière comprennent un bus conducteur 61 s'étendant sous les barrières sur toute la hauteur du panneau, qui est doté, au niveau de chaque zone de décharge, d'une dérivation 62 en saillie; chaque dérivation 62 d'une zone donnée 4R, 4G ou 4B est placée au regard de l'électrode X de la paire X, Y qui croise ladite zone, et s'étend vers le milieu de cette zone ; en regard de l'extrémité libre de chaque dérivation 62 de l'électrode X, la couche diélectrique 1 est dépourvue de luminophores, de manière à former une épargne 7 dans les couches de luminophores 5R, 5G, 5B, à découvrir au niveau de cette épargne la surface à base de magnésie (MgO) de la couche mince de protection et d'émission électronique secondaire, et à rendre ainsi accessible à la décharge la magnésie de cette couche pour qu'elle puisse jouer le rôle d'émission électronique secondaire favorable à une diminution de la tension d'amorçage ; à l'endroit de ces épargnes 7, la surface de la couche de protection à base de MgO est donc directement au contact des zones de décharge 4R, 4G, 4B ; enfin, le panneau comporte une électrode A par colonne d'éléments d'image.

Les électrodes appariées X, Y s'étendent sur toute la largeur du panneau ; le panneau comporte une paire X,Y par ligne d'éléments d'image ; selon une variante de réalisation, une électrode X peut être commune à deux lignes adjacentes d'éléments d'images, comme décrit dans le document US 5162701 (NEC).

Enfin, selon une caractéristique importante de l'invention, la distance entre les paires d'électrodes X, Y au niveau de chaque élément d'image est supérieure à la distance entre le réseau d'électrodes A de la dalle arrière et celui de paires d'électrodes X, Y de la dalle avant, c'est à dire supérieure à la somme de la distance entre les dalles et de l'épaisseur des couches appliquées sur ces réseaux ; des précisions sont données plus loin.

Pour la réalisation du panneau coplanaire qui vient d'être décrit, on utilise des méthodes classiques et connues qui ne seront pas décrites ici.

Pour mettre en oeuvre ce panneau coplanaire conformément à l'invention, on connecte les électrodes à un système d'alimentation en tension des électrodes colonnes A du premier réseau et des électrodes appariées X, Y du second réseau ; un système d'alimentation de ce type est connu en lui-même et ne sera pas décrit ici ; d'une manière classique, à l'aide de ce système, on visualise des images sur le panneau, en balayant ce panneau ligne par ligne, ou groupe de lignes par groupe de lignes ; d'une manière classique, chaque balayage est lui-même subdivisé en plusieurs sous-balayages, qui permettent d'obtenir le nombre souhaité de niveaux de gris; en se référant aux figures 3 et 4, chaque sous-balayage comprend au moins les étapes suivantes :
- d'abord, au niveau de chaque zone de décharge à activer de la ligne, application d'une impulsion de tension d'adressage entre l'électrode X de la ligne concernée et l'électrode A croisant cette zone, de manière à produire une décharge d'adressage D_{A} (non représentée) dans cette zone ; cette impulsion de tension est obtenue en appliquant simultanément les signaux S_{AA} et S_{AX} respectivement aux électrodes A et X ;
- ensuite et selon l'invention, toujours au niveau de cette zone, application de séries d'impulsions de tension de maintien entre la même électrode X de la ligne concernée et la même électrode A croisant cette zone, de manière à produire des décharges D_{H} de maintien (représentée Fig.3) dans cette zone ; ces impulsions de tension sont obtenues en appliquant alternativement les signaux positifs S_{HX} et S_{HA} respectivement aux électrodes A et X ; dans cette configuration, les électrodes A et X servent alternativement de cathode et d'anode, et le maintien est dit « bipolaire » ; d'autres configurations de maintien connues de l'art antérieur sont envisageables, comme le maintien « positif » tel que décrit dans le document EP 855692 (NEC), ou le maintien « négatif » ;
- enfin, parallèlement aux impulsions de maintien, application, entre l'électrode X et l'électrode appariée Y de la ligne concernée, d'au moins un train d'impulsions à une fréquence suffisamment élevée pour obtenir le transfert de la décharge de maintien entre ces électrodes et pour former une décharge stabilisée D_{S}; ce train d'impulsions est obtenu ici en appliquant un signal radiofréquence T_{SY} à l'électrode Y ; comme dans le document JP 10-171399, l'intervalle de temps qui s'écoule entre l'application d'une impulsion de maintien, S_{HX} ou S_{HA}, et le début de l'application du train d'impulsions T_{SY}, doit être inférieur au délai nécessaire à l'inversion des charges électriques résultant de cette décharge de maintien ; de préférence, contrairement au procédé décrit dans le document JP 10-171399 où les trains d'impulsions haute fréquence sont interrompus avant chaque impulsion de maintien, on applique ici le train d'impulsions haute fréquence sans interruption, jusqu'à la fin de la période de maintien relative au sous-balayage concerné ; cette disposition permet de stabiliser le maximum d'ions générés par les décharges de maintien, d'améliorer encore le rendement lumineux du panneau, et d'améliorer aussi le rendement électrique car on limite ainsi le nombre de commutations haute-fréquence consommatrices d'énergie.

Le mode de réalisation de l'invention qui vient d'être décrit aboutit à succession des décharges D_{A}, puis les séries D_{H}, D_{S} , comme représenté sur le dernier chronogramme de la figure 4 ; on voit donc que les décharges de maintien D_{A} servent à allumer ou à renforcer les décharges stabilisées D_{S}.

Parce que les épargnes 7 libèrent une surface de couche de protection à base de MgO directement au contact des zones de décharge, la tension de maintien nécessaire à l'obtention d'une décharge conserve une valeur classique; en outre, la présence de ces épargnes permet de limiter l'endommagement des couches de luminophores.

Grâce à l'utilisation d'impulsions de haute fréquence et à la stabilisation des décharges qui en résulte, on obtient une amélioration très sensible du rendement lumineux du panneau.

Comme, selon l'invention, les décharges de maintien D_{H} et les décharges stabilisées D_{S} ne s'étendent pas entre les mêmes électrodes (X et A pour les premières, X et Y pour les secondes), on peut choisir indépendamment :
- une distance suffisamment faible entre les électrodes X et A ; pour pouvoir utiliser des valeurs classiques de tension de maintien compatibles avec les composants électroniques usuels des panneaux à plasma, cette distance est généralement comprise entre 180 et 230 µm ; des valeurs plus faibles peuvent être envisagées ;
- une distance suffisamment élevée entre les électrodes X et Y pour pouvoir utiliser des fréquences plus basses pour stabiliser les décharges ; cette distance est de préférence supérieure ou égale à 250 µm ; une distance comprise entre 500 µm et 1000 µm est également envisageable pour abaisser encore les fréquences de stabilisation des décharges ; une valeur élevée du « gap » entre les électrodes coplanaires permet avantageusement d'éviter l'utilisation de matériaux conducteurs transparents pour ces électrodes, car un tel gap offre une ouverture optique suffisante au travers de la dalle avant ; on aboutit ainsi à des électrodes coplanaires étroites et opaques, donc économiques, telles que représentées à la figure 1.

Avec un gap compris entre 500 µm et 1000 µm entre les électrodes coplanaires X et Y, en utilisant un gaz de décharge de composition et de pression classique, on parvient généralement à stabiliser les décharges en deçà de 100 MHz, notamment entre 60 MHz et 30 MHz.

De préférence, la fréquence des impulsions de maintien S_{HX}, S_{HA} est généralement comprise entre 1 kHz et 50 kHz.

Ainsi, grâce à l'invention, il est possible d'utiliser des panneaux coplanaires pour l'obtention de décharges plasma stabilisées tout en utilisant des tensions de maintien classiques et des fréquences de stabilisation relativement basses moyennant des adaptations simples et bon marché, comme l'élargissement du gap entre les électrodes coplanaires.

D'autres types de panneau coplanaires que ceux qui ont été décrits peuvent être utilisés pour mettre en oeuvre l'invention, comme des panneaux comprenant un plus grand nombre de réseaux d'électrodes, des panneaux où les électrodes de lignes sont communes à deux lignes adjacentes de zones de décharges, des panneaux où les zones de décharge sont disposées en quinconce comme dans le document US 5825128 (FUJI), des panneaux où les paires d'électrodes coplanaires sont situés sur la face arrière comme décrit dans le document EP 945890 (THOMSON).

D'autres modes d'adressage que celui qui a été décrit peuvent être utilisés pour mettre en oeuvre l'invention, notamment ceux qui prévoient une étape préalable d'activation (ou « priming » en langue anglaise) et/ou d'effacement.

## Revendications

1. Procédé de pilotage d'un panneau de visualisation à plasma de type coplanaire comprenant :
- une première dalle dotée au moins d'un premier réseau d'électrodes (A),
- une deuxième dalle, parallèle à la première, dotée au moins d'un second réseau de paires d'électrodes (X, Y) dont la direction générale est approximativement orthogonale à celle des électrodes (A) du premier réseau, les électrodes de chaque paire (X, Y) ménageant entre elles des zones de décharge (4R, 4G, 4B) positionnées aux croisements des électrodes (A) du premier réseau et des paires d'électrodes (X, Y) du second réseau,
ledit procédé comprenant :
- l'application d'au moins une série d'impulsions de tension de maintien de manière à générer des décharges de maintien (D_{H}) dans chacune des zones de croisement (4R, 4G, 4B) dans lesquelles on souhaite maintenir une décharge, et
- après au moins une desdites impulsions générant une décharge de maintien, l'application, entre les deux électrodes d'une paire croisant ladite zone, d'un train d'impulsions (T_{SY}) à une fréquence suffisamment élevée pour obtenir la stabilisation de ladite décharge,
**caractérisé en ce que** :
- les dites impulsions de tension de maintien (S_{HA}, S_{HX}) sont appliquées entre l'une des électrodes (X) de ladite paire et l'électrode (A) de la première dalle croisant ladite zone,
- au niveau de chaque zone de décharge du panneau, la distance séparant les électrodes d'une paire (X, Y) est supérieure à la distance séparant l'électrode (A) de la première dalle croisant ladite zone et l'électrode (X) de ladite paire entre lesquelles on applique les dites impulsions de tension de maintien (S_{HA}, S_{HX}).

2. Procédé selon la revendication 1 **caractérisé en ce que** le deuxième réseau d'électrodes (X, Y) est recouvert d'une couche diélectrique (3).

3. Procédé selon la revendication 2 **caractérisé en ce que**, ladite première dalle étant recouverte d'une couche mince de protection et d'émission d'électrons secondaires et dotée de couches de luminophores (5R, 5G, 5B) positionnées pour absorber le rayonnement ultraviolet provenant des décharges et pour émettre un rayonnement visible au travers de la dalle orientée vers l'avant dudit panneau, ces couches (5R, 5G, 5B) présentent une épargne (7) au niveau de chaque zone de croisement des électrodes (4R, 4G, 4B) de manière à découvrir au niveau de cette épargne (7) la surface de ladite couche mince sous-jacente de protection.

4. Procédé selon l'une quelconque des revendications précédentes **caractérisé en ce qu'**il comprend également, avant l'application de séries d'impulsions de tension de maintien, l'application d'une impulsion de tension d'adressage (S_{AA}, S_{AX}) entre l'une des électrodes (X) de ladite paire et ladite électrode (A) de la première dalle de manière à produire une décharge d'adressage (D_{A}) dans ladite zone.

5. Procédé selon l'une quelconque des revendications précédentes **caractérisé en ce que** :
- la distance séparant l'électrode (A) de la première dalle et l'électrode (X) de la deuxième dalle entre lesquelles on applique les impulsions de maintien est inférieure à 250 µm.
- la distance séparant les électrodes (X, Y) d'une même paire au niveau desdits croisements (4R, 4G, 4B) est supérieure ou égale à 250 µm.

6. Procédé selon la revendication 5 **caractérisé en ce que** ladite fréquence de trains d'impulsions de stabilisation de la décharge (T_{SY}) est inférieure à 150 MHz.

7. Procédé selon la revendication 6 **caractérisé en ce que** ladite fréquence de trains d'impulsions de stabilisation de la décharge (T_{SY}) est inférieure ou égale à 60 MHz.

8. Procédé selon l'une quelconque des revendications 1 à 7 **caractérisé en ce que** l'application dudit train d'impulsions (T_{SY}) est réalisée après chacune des impulsions de maintien (S_{HX}, S_{HA}) de ladite série.

9. Procédé selon l'une quelconque des revendications 1 à 7 **caractérisé en ce que** l'application dudit train d'impulsions (T_{SY}) est maintenu en continu pendant le déroulement de ladite série d'impulsions de maintien.

10. Panneau de visualisation à plasma de type coplanaire susceptible d'être utilisé pour mettre en oeuvre le procédé de pilotage selon l'une quelconque des revendications précédentes, comprenant :
- une première dalle dotée au moins d'un premier réseau d'électrodes (A),
- une deuxième dalle, parallèle à la première, dotée au moins d'un second réseau de paires d'électrodes (X, Y) dont la direction générale est approximativement orthogonale à celle des électrodes (A) du premier réseau, les électrodes de chaque paire (X, Y) ménageant entre elles des zones de décharge (4R, 4G, 4B) positionnées aux croisements des électrodes (A) du premier réseau et des paires d'électrodes (X, Y) du second réseau,
**caractérisé en ce que**, au niveau de chaque zone de décharge, la distance séparant les électrodes d'une paire (X, Y) est supérieure à la distance séparant l'électrode (A) de la première dalle croisant ladite zone et l'une quelconque des électrodes de ladite paire (X, Y).

11. Panneau selon la revendication 10 **caractérisé en ce que** la distance entre ledit premier réseau d'électrodes (A) et ledit deuxième réseau de paires d'électrodes (X, Y) est inférieur à 250 µm et **en ce que** la distance séparant les électrodes (X, Y) d'une même paire au niveau desdits croisements (4R, 4G, 4B) est supérieure ou égale à 250 µm.

12. Panneau selon la revendication 11 **caractérisé en ce que** le deuxième réseau d'électrodes (X, Y) est recouvert d'une couche diélectrique (3).

13. Panneau selon la revendication 12 **caractérisé en ce que**, ladite première dalle étant recouverte d'une couche mince de protection et d'émission d'électrons secondaires et dotée de couches de luminophores (5R, 5G, 58) positionnées pour absorber le rayonnement ultraviolet provenant des décharges et pour émettre un rayonnement visible au travers de la dalle orientée vers l'avant dudit panneau, ces couches (5R, 5G, 5B) présentent une épargne (7) au niveau de chaque zone de croisement des électrodes (4R, 4G, 4B) de manière à découvrir au niveau de cette épargne (7) la surface de ladite couche mince sous-jacente de protection.

## Patentansprüche

1. Verfahren zur Steuerung eines Plasmabildschirms von koplanarer Art mit:
- einer ersten Platte, die mit zumindest einem ersten Netz von Elektroden (A) versehen ist,
- einer zu der ersten parallelen, zweiten Platte, die mit zumindest einem zweiten Netz von Elektrodenpaaren (X, Y) versehen ist, deren allgemeine Richtung annähernd orthogonal zu derjenigen der Elektroden (A) des ersten Netzes ist, wobei die Elektroden jeden Paares (X, Y) zwischen sich Entladungsbereiche (4R, 4G, 4B) beherbergen, die an den Kreuzungen der Elektroden (A) des ersten Netzes und der Elektrodenpaare (X, Y) des zweiten Netzes positioniert sind,
wobei das Verfahren folgendes umfasst:
- das Anlegen von zumindest einer Serie von Haltespannungsimpulsen, um Halteentladungen (D_{H}) in jedem der Kreuzungsbereiche (4R, 4G, 4B) zu erzeugen, in denen eine Entladung aufrechterhalten werden soll, und
- nach zumindest einem der eine Halteentladung erzeugenden Impulse das Anlegen, zwischen den zwei Elektroden eines den Bereich kreuzenden Paares, einer Impulsfolge (T_{SY}) mit einer Frequenz, die ausreichend hoch ist, um die Stabilisierung der Entladung zu erzielen,
**dadurch gekennzeichnet, dass**:
- die Haltespannungsimpulse (S_{HA}, S_{HX}) zwischen einer der Elektroden (X) des Paares und der den Bereich kreuzenden Elektrode (A) der ersten Platte angelegt werden,
- auf Höhe jedes Entladungsbereichs des Schirms der die Elektroden eines Paares (X, Y) trennende Abstand größer als der Abstand ist, der die den Bereich kreuzende Elektrode (A) der ersten Platte und die Elektrode (X) des Paares trennt, zwischen denen die Haltespannungsimpulse (S_{HA}, S_{HX}) angelegt werden.

2. Verfahren nach Anspruch 1, **dadurch gekennzeichnet, dass** das zweite Netz von Elektroden (X, Y) von einer dielektrischen Schicht (3) bedeckt ist.

3. Verfahren nach Anspruch 2, **dadurch gekennzeichnet, dass** die erste Platte von einer schützenden und Sekundärelektronen emittierenden Dünnschicht bedeckt ist und mit Leuchtstoffschichten (5R, 5G, 5B) versehen ist, die so positioniert sind, dass sie die aus den Entladungen stammende Ultraviolettstrahlung absorbieren und eine sichtbare Strahlung durch die nach vorne orientierte Platte des Schirms emittieren, wobei diese Schichten (5R, 5G, 5B) eine Ausnehmung (7) auf Höhe jedes Kreuzungsbereichs der Elektroden (4R, 4G, 4B) aufweisen, um auf Höhe dieser Ausnehmung (7) die Oberfläche der darunter liegenden schützenden Dünnschicht freizulegen.

4. Verfahren nach einem der vorhergehenden Ansprüche **dadurch gekennzeichnet, dass** es ebenso vor dem Anlegen der Serien von Haltespannungsimpulsen das Anlegen eines Adressierspannungsimpulses (S_{AA}, S_{AX}) zwischen einer der Elektroden (X) des Paares und der Elektrode (A) der ersten Platte umfasst, um in diesem Bereich eine Adressierentladung (D_{A}) zu erzeugen.

5. Verfahren nach einem der vorhergehenden Ansprüche, **dadurch gekennzeichnet, dass**:
- der Abstand, der die Elektrode (A) der ersten Platte und die Elektrode (X) der zweiten Platte trennt, zwischen denen die Halteimpulse angelegt werden, kleiner als 250 µm ist,
- der Abstand, der die Elektroden (X, Y) ein und desselben Paares auf Höhe der Kreuzungen (4R, 4G, 4B) trennt, größer oder gleich 250 µm ist.

6. Verfahren nach Anspruch 5, **dadurch gekennzeichnet, dass** die Frequenz von Impulsfolgen zur Stabilisierung der Entladung (T_{SY}) kleiner als 150 MHz ist.

7. Verfahren nach Anspruch 6, **dadurch gekennzeichnet, dass** die Frequenz von Impulsfolgen zur Stabilisierung der Entladung (T_{SY}) kleiner oder gleich 60 MHz ist.

8. Verfahren nach einem der Ansprüche 1 bis 7, **dadurch gekennzeichnet, dass** das Anlegen der Impulsfolge (T_{SY}) nach jedem der Halteimpulse (S_{HX}, S_{HA}) der Serie erfolgt.

9. Verfahren nach einem der Ansprüche 1 bis 7 **dadurch gekennzeichnet, dass** das Anlegen der Impulsfolge (T_{SY}) während des Ablaufs der Serie von Halteimpulsen kontinuierlich aufrecht erhalten wird.

10. Plasmabildschirm von koplanarer Art, der dazu verwendet werden kann, das Verfahren zur Steuerung nach einem der vorhergehenden Ansprüche anzuwenden, mit:
- einer ersten Platte, die mit zumindest einem ersten Netz von Elektroden (A) versehen ist,
- einer zu der ersten parallelen, zweiten Platte, die mit zumindest einem zweiten Netz von Elektrodenpaaren (X, Y) versehen ist, deren allgemeine Richtung annähernd orthogonal zu derjenigen der Elektroden (A) des ersten Netzes ist, wobei die Elektroden jeden Paares (X, Y) zwischen sich Entladungsbereiche (4R, 4G, 4B) beherbergen, die an den Kreuzungen der Elektroden (A) des ersten Netzes und der Elektrodenpaare (X, Y) des zweiten Netzes positioniert sind,
**dadurch gekennzeichnet, dass** auf Höhe jedes Entladungsbereichs des Schirms der die Elektroden eines Paares (X, Y) trennende Abstand größer ist als der Abstand, der die den Bereich kreuzende Elektrode (A) der ersten Platte und eine beliebige Elektrode des Paares (X, Y) trennt.

11. Schirm nach Anspruch 10, **dadurch gekennzeichnet, dass** der Abstand zwischen dem ersten Netz von Elektroden (A) und dem zweiten Netz von Elektrodenpaaren (X, Y) kleiner als 250 µm ist und dass der Abstand, der die Elektroden (X, Y) ein und desselben Paares auf Höhe der Kreuzungen (4R, 4G, 4B) trennt, größer oder gleich 250 µm ist.

12. Schirm nach Anspruch 11, **dadurch gekennzeichnet, dass** das zweite Netz von Elektroden (X, Y) von einer dielektrischen Schicht (3) bedeckt ist.

13. Schirm nach Anspruch 12, **dadurch gekennzeichnet, dass** die erste Platte von einer schützenden und Sekundärelektronen emittierenden Dünnschicht bedeckt ist und mit Leuchtstoffschichten (5R, 5G, 5B) versehen ist, die so positioniert sind, dass sie die aus den Entladungen stammende Ultraviolettstrahlung absorbieren und eine sichtbare Strahlung durch die nach vorne orientierte Platte des Schirms emittieren, wobei diese Schichten (5R, 5G, 5B) eine Ausnehmung (7) auf Höhe jedes Kreuzungsbereichs der Elektroden (4R, 4G, 4B) aufweisen, um auf Höhe dieser Ausnehmung (7) die Oberfläche der darunter liegenden scnützenden Dünnschutzschicht freizulegen.

## Claims

1. A method of driving a coplanar-type plasma display panel comprising:
- a first plate provided at least with a first array of electrodes (A),
- a second plate, parallel to the first, provided at least with a second array of pairs of electrodes (X, Y), the overall direction of which is approximately orthogonal to that of the electrodes (A) of the first array, the electrodes of each pair (X, Y) leaving between them discharge regions (4R, 4G, 4B) positioned at the intersections of the electrodes (A) of the first array and of the pairs of electrodes (X, Y) of the second array,
said method comprising
- the application of at least one series of sustain voltage pulses so as to generate sustain discharges (D_{H}) in each of the intersection regions (4R, 4G, 4B) in which it is desired to sustain a discharge, and
- after at least one of said pulses generating a sustain discharge, the application, between the two electrodes of a pair crossing said region, of a pulse train (T_{SY}) with a frequency high enough to stabilize said discharge,
**characterized in that**:
- said sustain voltage pulses (S_{HA}, S_{HX}) are applied between one (X) of the electrodes of said pair and the electrode (A) of the first plate crossing said region ;
- in each discharge region of the panel, the distance separating the electrodes of a pair (X,Y) is greater than the distance separating the electrode (A) of the first plate crossing said region and the electrode (X) of said pair between which said sustain voltage pulses (S_{HA},S_{HX}) are applied.

2. The method as claimed in claim 1, **characterized in that** the second array of electrodes (X, Y) is covered with a dielectric layer (3)

3. The method as claimed in claim 2, **characterized in that**, since said first plate is covered with a thin protective and secondary-electron-emitting layer and provided with phosphor layers (5R, 5G, 5B) that are positioned to absorb the ultraviolet radiation coming from the discharges and to emit visible radiation through the plate facing the front of said panel and these layers (5R, 5G, 5B) have a break (7) in each region of intersection of the electrodes (4R, 4G, 4B) so as to expose, in this break (7), the surface of said thin subjacent protective layer.

4. The method as claimed in any one of the preceding claims, **characterized in that** it also comprises, before the application of series of sustain voltage pulses, the application of an address voltage pulse (S_{AA}, S_{AX}) between one (X) of the electrodes of said pair and said electrode (A) of the first plate so as to produce an address discharge (D_{A}) in said region.

5. The method as claimed in any one of the preceding claims, **characterized in that** :
- the distance separating the electrode (A) of the first plate from the electrode (X) of the second plate between which the sustain pulses are applied is less than 250 µm;
- the distance separating the electrodes (X,Y) of the same pair at said intersections (4R, 4G, 4B) is greater than or equal to 250 µm

6. The method as claimed in Claim 5, **characterized in that** said frequency of discharge-stabilizing pulse trains (T_{SY}) is less than 150 MHz.

7. The method as claimed in Claim 6, **characterized in that** said frequency of discharge-stabilizing pulse trains (T_{SY}) is less than or equal to 60 MHz.

8. The method as claimed in any one of Claims 1 to 7, **characterized in that** said pulse train (T_{SY}) is applied after each of the sustain pulses (S_{HX}, S_{HA}) of said series.

9. The method as claimed in any one of Claims 1 to 7, **characterized in that** said pulse train (T_{SY}) continues to be applied throughout the application of said series of sustain pulses.

10. A coplanar-type plasma display panel that can be used to implement the drive method as claimed in any one of the preceding claims, comprising:
- a first plate provided at least with a first array of electrodes (A);
- a second plate, parallel to the first, provided at least with a second array of pairs of electrodes (X, Y), the general direction of which is approximately orthogonal to that of the electrodes (A) of the first array, the electrodes of each pair (X, Y) making between them discharge regions (4R, 4G, 4B) positioned at the intersections of the electrodes (A) of the first array with the pairs of electrodes (X, Y) of the second array;
**characterized in that**, in each discharge region, the distance separating the electrodes of a pair (X, Y) is greater than the distance separating the electrode (A) of the first plate intersecting said region from any one of the electrodes of said pair (X, Y).

11. The panel as claimed in claim 10, **characterized in that** the distance between said first array of electrodes (A) and said second array of pairs of electrodes (X, Y) is less than 250 µm and **in that** the distance separating the electrodes (X, Y) of the same pair at said intersections (4R, 4G, 4B) is greater than or equal to 250 µm.

12. The panel as claimed in claim 11, **characterized in that** the second array of electrodes (X, Y) is covered with a dielectric layer (3).

13. The panel as claimed in claim 12, **characterized in that**, since said first plate is covered with a thin protective and secondary-electron-emitting layer and provided with phosphor layers (5R, 5G, 5B) that are positioned to absorb the ultraviolet radiation coming from the discharges and to emit visible radiation through the plate facing the front of said panel, these layers (5R, 5G, 5B) have a break (7) in each region of intersection of the electrodes (4R, 4G, 4B) so as to expose, in this break (7), the surface of said thin subjacent protective layer.
